# EUROPÄISCHE PATENTSCHRIFT

(11) **EP 3 772 308 B1**
(45) Veröffentlichungstag und Bekanntmachung des Hinweises auf die Patenterteilung: **06.10.2021**
(21) Anmeldenummer: 20186837.9
(22) Anmeldetag: 21.07.2020
(51) Int. Cl.: A47L 5/22, A47L 5/24, A47L 9/24, A47L 9/32

(54) **HANDGEFÜHRTER STAUBSAUGER**
HAND-HELD VACUUM CLEANER
ASPIRATEUR GUIDÉ À LA MAIN

(30) Priorität: 09.08.2019 DE 102019121543
(43) Veröffentlichungstag der Anmeldung: 10.02.2021
(73) Patentinhaber: Miele & Cie. KG, 33332 Gütersloh (DE)
(72) Erfinder: Hanke, Martin, 33803 Steinhagen (DE); Chwolka, Cornelia, 33334 Gütersloh (DE); Stenzel, Sebastian, 33818 Leopoldshöhe (DE)

(56) Entgegenhaltungen:
- CN-A- 105 832 246
- DE-A1-102016 105 475

## Beschreibung

Die Erfindung betrifft einen handgeführten Staubsauger. Der handgeführte Staubsauger, der der Einfachheit halber nachfolgend als Staubsauger bezeichnet wird, weist einen Gehäusekorpus, einen Handgriff, ein Saugrohr und eine Bodendüse auf. Der Gerätekorpus weist ein Antriebsaggregat, das ausgebildet ist, bei Betrieb einen Saugstrom zu erzeugen, und einen Sauggutbehälter zur Aufnahme von Sauggut auf.

Nachteilig an einem Staubsauger ist üblicherweise, dass sich ein Nutzer vor Kauf entscheiden muss, welche Art Staubsauger wie beispielsweise einen Stab- oder Rüsselstaubsauger er nutzen will. Diese Staubsauger unterscheiden sich in ihrer Bedien- und Führbarkeit. Je nach Einsatzort und von einem Untergrund wegzusaugendem Sauggut ist eine bestimmte Staubsaugerart besser geeignet als eine andere Staubsaugerart. Daher beststeht ein Bedarf an einem Staubsauger, der vielseitig und flexibel einsetzbar ist.

Daher ist ein Staubsauger wünschenswert, bei dem die vorstehenden Staubsauger-Komponenten in mehreren Konfigurationen von einem Nutzer aufbaubar sind. Ein derartiger Staubsauger kann einen Gerätekorpus mit einen ersten Gehäusekorpus-Stutzen, der an einem ersten Gerätekorpus-Ende angeordnet ist, und einer Hülse aufweisen, die an einem zweiten Gerätekorpus-Ende angeordnet ist, das dem ersten Gerätekorpus-Ende gegenüberliegt. Das erste Gehäusekorpus-Ende ist mit dem Saugrohr oder der Bodendüse verbindbar, die jeweils komplementäre Gegenstücke in Form einer Hülse aufweisen, während das zweite Gehäusekorpus-Ende mit dem Handgriff oder dem Saugrohr lösbar verbindbar ist, die jeweils komplementäre Gegenstücke in Form eines Stutzens aufweisen. Ein entsprechender Staubsauger ist in der DE 10 2016 105475 A1 offenbart. Dieser Staubsauger weist jedoch Bauraumschwierigkeiten beim Gerätekorpus und Handhabungsprobleme bei der Adaptierung des Saugrohrs oder des Handgriffs an den Gerätekorpus auf. Zudem ist der Handgriff relativ groß ausgelegt und benötigt viel Platz.

Der Erfindung stellt sich somit das Problem, einen Staubsauger bereitzustellen, bei dem Bauraum optimal oder zumindest optimiert genutzt wird.

Erfindungsgemäß wird dieses Problem durch einen handgeführten Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer optimierten Baumraumausnutzung bei dem Gerätekorpus darin, dass Bauteile eingespart werden können. Ferner kann der Handgriff relativ klein ausgeführt werden, weil der Saugrohr-Stutzen bei Verbindung mit dem Handgriff in diesen eintaucht.

Die Erfindung betrifft einen handgeführten Staubsauger, aufweisend
- einen Gehäusekorpus, der ein Antriebsaggregat und einen Sauggutbehälter aufweist und der einen ersten Gehäusekorpus-Stutzen, der an einem ersten Gerätekorpus-Ende angeordnet ist, und einen zweiten Gehäusekorpus-Stutzen aufweist, der an einem zweiten Gerätekorpus-Ende angeordnet ist, das dem ersten Gerätekorpus-Ende gegenüberliegt,
- einen Handgriff,
- ein Saugrohr mit einer rohrförmigen Öffnung an einem ersten Saugrohr-Ende und einem Saugrohr-Stutzen an einem zweiten dem ersten Saugrohr-Ende gegenüberliegenden Saugrohr-Ende, und
- eine Bodendüse,
wobei der erste Gehäusekorpus-Stutzen mit dem ersten Saugrohr-Ende und der Bodendüse lösbar verbindbar ist, der zweite Gehäusekorpus-Stutzen mit dem ersten Saugrohr-Ende und dem Handgriff lösbar verbindbar ist und der Saugrohr-Stutzen mit dem Handgriff und der Bodendüse lösbar verbindbar ist.

Dadurch, dass das Saugrohr die rohrförmige Öffnung an dem ersten Saugrohr-Ende und den Saugrohr-Stutzen an dem zweiten Saugrohr-Ende aufweist, weist das Saugrohr ein männliches Element bzw. ein Steckelement an dem zweiten Ende und ein weibliches Element bzw. ein Aufnahmeelement an dem ersten Ende auf. Dadurch ist das Saugrohr vielseitig verbindbar. Es kann sowohl mit einer Staubsauger-Komponente mit einem weiteren weiblichen Element als auch mit einer Staubsauger-Komponente mit einem männlichen Element verbunden werden. Dadurch, dass das Saugrohr den Saugrohr-Stutzen aufweist und der Gerätekorpus mit zwei Stutzen ausgestattet ist, benötigt der Handgriff keinen Stutzen, um mit dem Gerätekorpus oder dem Saugrohr verbunden zu werden. Er kann vergleichsweise kleiner ausgeführt werden und benötigt weniger Platz. Zudem benötigt der Gerätekorpus keinen Platz für eine Hülse in seinem Inneren, sodass Bauraum anderweitig genutzt werden kann.

In einer bevorzugten Ausführungsform ist in einer ersten Konfiguration der erste Gehäusekorpus-Stutzen mit dem ersten Saugrohr-Ende verbunden ist, ist der zweite Gehäusekorpus-Stutzen mit dem Handgriff verbunden und ist der Saugrohr-Stutzen mit der Bodendüse verbunden und ist in einer zweiten Konfiguration des Staubsaugers der erste Gehäusekorpus-Stutzen mit der Bodendüse verbunden ist, der zweite Gehäusekorpus-Stutzen mit dem ersten Saugrohr-Ende verbunden ist und der Saugrohr-Stutzen mit dem Handgriff verbunden ist. Die Handhabung des Staubsaugers ist in beiden Fällen ergonomisch. Das Saugrohr wird beim Ändern der Konfiguration um 180° gedreht, d.h. in der ersten Konfiguration ist das erste Saugrohrende oberhalb des zweiten Saugrohrendes in betriebsgemäßen Arbeitsposition des Staubsaugers angeordnet und in der zweiten Konfiguration ist das das erste Saugrohrende unterhalb des zweiten Saugrohrendes in der betriebsgemäßen Arbeitsposition des Staubsaugers angeordnet. Dadurch kann der Gerätekorpus an seinen zwei Enden jeweils einen Stutzen aufweisen, um mit dem Saugrohr, dem Handgriff und der Bodendüse verbindbar zu sein. Dadurch kann der Gerätekorpus kleiner als in einer anderen Bauweise ausgeführt werden, in der er ein weibliches Element zur Aufnahme eines Stutzens einer weiteren Staubsauger-Komponente benötigt. Zudem kann der für das weibliche Element benötigte Platzbedarf für andere Komponenten verwendet werden.

In einer bevorzugten Ausführungsform weist das Saugrohr einen hülsenartigen Saugrohr-Abschnitt an dem ersten Saugrohr-Ende auf, der ausgebildet ist, den ersten Gehäusekorpus-Stutzen und den zweiten Gerätekorpus-Stutzen jeweils derart aufzunehmen, dass das Saugrohr mit dem ersten Gehäusekorpus-Stutzen oder dem zweiten Gerätekorpus-Stutzen lösbar verbunden ist. Das erste Saugrohr-Ende mit der rohrförmigen Öffnung ist bevorzugt als Hülse ausgebildet. Bevorzugt ist der hülsenartige Saugrohr-Abschnitt derartig dimensioniert, dass er den ersten Gehäusekorpus-Stutzen und/oder den zweiten Gerätekorpus-Stutzen vollständig oder im Wesentlichen vollständig aufnimmt.

Bevorzugt weist der Handgriff einen hülsenartigen Handgriff-Abschnitt an einem Handgriff-Ende auf, der ausgebildet ist, den zweiten Gehäusekorpus-Stutzen und den Saugrohr-Stutzen jeweils derart aufzunehmen, dass der Handgriff mit dem zweiten Gehäusekorpus-Stutzen oder dem Gehäusekorpus-Stutzen lösbar verbunden ist. Der hülsenartige Handgriff-Abschnitt des Handgriffs ist bevorzugt als Hülse ausgebildet. Bevorzugt ist der hülsenartige Hangriff-Abschnitt derartig dimensioniert, dass er den zweiten Gehäusekorpus-Stutzen und/oder den Saugrohr-Stutzen vollständig oder im Wesentlichen vollständig aufnimmt.

In einer bevorzugten Ausführungsform weist die Bodendüse einen hülsenartigen Bodendüsen-Abschnitt an einem Bodendüsen-Ende auf, der ausgebildet ist, den ersten Gehäusekorpus-Stutzen und den Saugrohr-Stutzen jeweils derart aufzunehmen, dass die Bodendüse mit dem ersten Gehäusekorpus-Stutzen oder dem Saugrohr-Stutzen lösbar verbunden ist. Der hülsenartige Handgriff-Abschnitt der Bodendüse ist bevorzugt als Hülse ausgebildet. Bevorzugt ist der hülsenartige Bodendüsen-Abschnitt derartig dimensioniert, dass er den ersten Gehäusekorpus-Stutzen und/oder den Saugrohr-Stutzen vollständig oder im Wesentlichen vollständig aufnimmt.

Bevorzugt weist das Saugrohr eine Entriegelungseinrichtung auf, die an dem ersten Saugrohr-Ende bzw. einem entsprechend ausgelegten Saugrohr-Endabschnitt angeordnet ist und die zur jeweiligen Verbindung und/oder Lösung des ersten Saugrohr-Endes mit und/oder von dem ersten Gehäusekorpus-Stutzen und dem zweiten Gehäusekorpus-Stutzen ausgebildet ist. Bevorzugt ist die Entriegelungseinrichtung mechanisch ausgebildet. Bevorzugt ist das erste Saugrohr-Ende jeweils mit dem ersten Gehäusekorpus-Stutzen und dem zweiten Gehäusekorpus-Stutzen mittels einer Rastverbindung lösbar verbindbar. Die Entriegelung ist sehr ergonomisch.

In einer bevorzugten Ausführungsform weist die Bodendüse eine zweite Entriegelungseinrichtung auf, die zur jeweiligen Verbindung und/oder Lösung der Bodendüse mit und/oder von dem ersten Gehäusekorpus-Stutzen und dem Saugrohr-Stutzen ausgebildet ist. Bevorzugt ist die zweite Entriegelungseinrichtung mechanisch ausgebildet. Bevorzugt ist die Bodendüse jeweils mit dem zweiten Saugrohr-Ende und dem ersten Gerätekorpus-Stutzen mittels einer Rastverbindung lösbar verbindbar.

In einer bevorzugten Ausführungsform weist der Handgriff eine dritte Entriegelungseinrichtung auf, die zur jeweiligen Verbindung und/oder Lösung des Handgriff mit und/oder von dem zweiten Gehäusekorpus-Stutzen und dem Saugrohr-Stutzen ausgebildet ist. Bevorzugt ist die dritte Entriegelungseinrichtung mechanisch ausgebildet. Bevorzugt ist der Handgriff jeweils mit dem zweiten Saugrohr-Ende und dem zweiten Gerätekorpus-Stutzen mittels einer Rastverbindung lösbar verbindbar. Die Entriegelung ist sehr ergonomisch.

Der Gerätekorpus weist das Antriebsaggregat auf, das ausgebildet ist, bei Betrieb einen Saugstrom zu erzeugen. Das Antriebsaggregat in ist einem Gerätekorpus-Grundkörper untergebracht. Ferner weist der Gerätekorpus einen Sauggutbehälter zur Aufnahme von Sauggut auf. Der Sauggutbehälter kann als ein separates Bauteil ausgebildet sein, das mit dem Gerätekorpus-Grundkörper lösbar verbunden ist.

In einer bevorzugten Ausführungsform weist der Staubsauger einen Akkumulator auf, der ausgebildet ist, das Antriebsaggregat mit Strom zu versorgen.

Bevorzugt ist der Staubsauger als Zyklon-Staubsauger ausgebildet. Unter dem Begriff "Zyklon-Staubsauger" ist ein Staubsauger zu verstehen, der beutellos ist und in einem in den Staubsauger eintretenden Luftstrom Wirbel und etwaige Verwirbelungen erzeugt werden, wodurch das Sauggut wie z.B. Staubteilchen aufgrund von Fliehkraft in eine vorbestimmte Richtung gedrückt und abgeschieden werden.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine Draufsicht auf einen erfindungsgemäßen Staubsauger in einer ersten Konfiguration in einem montierten Zustand;
- Fig. 2: eine Draufsicht auf den in Fig. 1 gezeigten Staubsauger in einer zweiten Konfiguration in einem unmontierten Zustand;
- Fig. 3: eine Draufsicht auf den in Fig. 2 gezeigten Staubsauger in der zweiten Konfiguration in einem montierten Zustand;
- Fig. 4: eine Draufsicht auf den in Fig. 1 und 3 gezeigten Staubsauger im unmontierten Zustand in Gegenüberstellung; und
- Fig. 5: eine Querschnittsansicht des in Fig. 1 gezeigten Staubsaugers.

Fig. 1 zeigt eine Draufsicht auf einen erfindungsgemäßen Staubsauger in einer ersten Konfiguration in einem montierten Zustand. Der Staubsauger weist einen Gehäusekorpus 2 auf, in dem ein Antriebsaggregat (nicht gezeigt) angeordnet ist, das ausgebildet ist, bei Betrieb einen Saugstrom zu erzeugen. Ferner weist der Gerätekorpus 2 einen Sauggutbehälter 1 auf, der ausgebildet ist, bei Betrieb Sauggut aufzunehmen. Der Gehäusekorpus 2 weist weiterhin einen ersten Gehäusekorpus-Stutzen (nicht gezeigt), der an einem ersten Gerätekorpus-Ende (nicht gezeigt) angeordnet ist, und einen zweiten Gehäusekorpus-Stutzen (nicht gezeigt) auf, der an einem zweiten Gerätekorpus-Ende (nicht gezeigt) angeordnet ist, das dem ersten Gerätekorpus-Ende gegenüberliegt. Ferner weist der Staubsauger einen Handgriff 3, ein Saugrohr 4 mit einer rohrförmigen Öffnung (nicht gezeigt) an einem ersten Saugrohr-Ende 41 und einem Saugrohr-Stutzen (nicht gezeigt) an einem zweiten dem ersten Saugrohr-Ende 41 gegenüberliegenden Saugrohr-Ende 42 und eine Bodendüse 5 auf.

In der ersten Konfiguration des Staubsaugers im montierten Zustand ist das Saugrohr 4 zwischen der Bodendüse 5 und dem Gerätekorpus 2 angeordnet. Das zweite Saugrohr-Ende 42 ist mit einem Bodendüse-Ende 51 der Bodendüse 5 verbunden, und das erste Saugrohr-Ende 41 ist mit dem Gerätekorpus 2 verbunden. Der Gerätekorpus 2 ist weiterhin mit dem Handgriff 3 verbunden.

Fig. 2 zeigt eine Draufsicht auf den in Fig. 1 gezeigten Staubsauger in einer zweiten Konfiguration in einem unmontierten Zustand. In der zweiten Konfiguration ist in dem unmontierten Zustand des Staubsaugers der erste Gehäusekorpus-Stutzen 21 mit einem hülsenartigen Bodendüsen-Abschnitt 52 der Bodendüse 5 lösbar verbindbar, ist der zweite Gehäusekorpus-Stutzen 22 mit dem ersten Saugrohrende 41 lösbar verbindbar und ist der Saugrohr-Stutzen 43 ist mit dem Handgriff 3 lösbar verbindbar. Das Saugrohr 4 ist im unmontierten Zustand drehbar, so dass der Staubsauger wahlweise in der ersten oder zweiten Konfiguration montierbar ist. Der in Fig. 1 und in Fig. 2 gezeigte Staubsauger weist die gleichen Stausauger-Bauteile in Form des Handgriffs 3, des Gerätekorpus 2, des Saugrohrs 4 und der Bodendüse 5 auf.

Fig. 3 zeigt eine Draufsicht auf den in Fig. 2 gezeigten Staubsauger in der zweiten Konfiguration in einem montierten Zustand. In der zweiten Konfiguration des Staubsaugers im montierten Zustand ist der Gehäusekorpus 2 mit der Bodendüse 5 verbunden. Ferner ist der Gehäusekorpus 2 mit dem ersten Saugrohr-Ende 41 verbunden, während das zweite Saugrohr-Ende 42 mit dem Handgriff 3 verbunden ist.

Fig. 4 zeigt eine Draufsicht auf den in Fig. 1 und 3 gezeigten Staubsauger in einem unmontierten Zustand in Gegenüberstellung. Der Staubsauger weist in der ersten in Fig. 1 gezeigten Konfiguration und in der zweiten in Fig. 2 und 3 gezeigten Konfiguration die gleichen Bauteile auf, nämlich die Bodendüse 5, die an ihrem Bodendüsen-Ende 51 den hülsenartigen Bodendüsen-Abschnitt 52 aufweist, das Saugrohr 4 mit der rohrförmigen Öffnung in Form einer Hülse an dem ersten Saugrohr-Ende 41 und dem Saugrohr-Stutzen 43 an dem zweiten Saugrohr-Ende 42, den Gerätekorpus 2 mit dem ersten Gerätekorpus-Stutzen 21 und dem zweiten Gerätekorpus-Stutzen 22 und den Handgriff 3 auf. Der Handgriff 3 ist an einem Handgriff-Ende 31 in der ersten Konfiguration mit dem zweiten Gerätekorpus-Stutzen 22 und in der zweiten Konfiguration mit dem Saugrohr-Stutzen 43 verbindbar ist. Das erste Saugrohr-Ende 41 ist in der ersten Konfiguration mit dem ersten Gerätekorpus-Stutzen 21 und in der zweiten Konfiguration mit dem zweiten Gerätekorpus-Stutzen 22 verbindbar. Die Bodendüse 5 ist an ihrem Bodendüsen-Abschnitt 52 in Form einer Hülse in der ersten Konfiguration mit dem Saugrohr-Stutzen 43 und in der zweiten Konfiguration mit dem ersten Gerätekorpus-Abschnitt 21 verbindbar.

Fig. 5 zeigt eine Querschnittsansicht des in Fig. 1 gezeigten Staubsaugers. Der zweite Gerätekorpus-Stutzen 22 ist in dem Handgriff 3 angeordnet, so dass der Gerätekorpus 2 mit dem Handgriff verbunden ist. Der Handgriff 3 weist einen hülsenartigen Handgriff-Abschnitt (nicht gezeigt) auf, der den zweiten Gerätekorpus-Stutzen 22 vollständig oder im Wesentlichen vollständig aufnimmt. Weiterhin ist der erste Gerätekorpus-Stutzen 21 in dem ersten Saugrohr-Ende 41 angeordnet, so dass der Gerätekorpus 2 mit dem Saugrohr 4 verbunden ist. Das erste Saugrohr-Ende 41 weist einen hülsenartigen Saugrohr-Abschnitt (nicht gezeigt) auf, der den ersten Gerätekorpus-Stutzen 21 vollständig oder im Wesentlichen vollständig aufnimmt. Der Saugrohr-Stutzen 43 ist in dem Bodendüsen-Abschnitt 52 angeordnet, so dass das Saugrohr 4 mit der Bodendüse 5 verbunden ist. Der hülsenartige Bodendüsen-Abschnitt 52 ist derart dimensioniert, dass er den Saugrohr-Stutzen 43 vollständig oder im Wesentlichen vollständig aufnimmt.

### Bezugszeichenliste

- 1: Sauggutbehälter
- 2: Gerätekorpus
- 21: erster Gehäusekorpus-Stutzen
- 22: zweiter Gehäusekorpus-Stutzen
- 3: Handgriff
- 31: Handgriff-Ende
- 32: dritte Entriegelungseinrichtung
- 4: Saugrohr
- 41: erstes Saugrohr-Ende
- 42: zweites Saugrohr-Ende
- 43: Saugrohr-Stutzen
- 44: erste Entriegelungseinrichtung
- 5: Bodendüse
- 51: Bodendüsen-Ende
- 52: Bodendüsen-Abschnitt
- 53: zweite Entriegelungseinrichtung

## Patentansprüche

1. Handgeführter Staubsauger, aufweisend
- einen Gehäusekorpus (2), der ein Antriebsaggregat und einen Sauggutbehälter (1) aufweist und der einen ersten Gehäusekorpus-Stutzen (21), der an einem ersten Gerätekorpus-Ende angeordnet ist, und einen zweiten Gehäusekorpus-Stutzen (22) aufweist, der an einem zweiten Gerätekorpus-Ende angeordnet ist, das dem ersten Gerätekorpus-Ende gegenüberliegt,
- einen Handgriff (3),
- ein Saugrohr (4) mit einer rohrförmigen Öffnung an einem ersten Saugrohr-Ende (41) und einem Saugrohr-Stutzen (43) an einem zweiten dem ersten Saugrohr-Ende (41) gegenüberliegenden Saugrohr-Ende (42), und
- eine Bodendüse (5),
wobei der erste Gehäusekorpus-Stutzen (21) mit dem ersten Saugrohr-Ende (41) und der Bodendüse (5) lösbar verbindbar ist, der zweite Gehäusekorpus-Stutzen (22) mit dem ersten Saugrohr-Ende (41) und dem Handgriff (3) lösbar verbindbar ist und der Saugrohr-Stutzen (43) mit dem Handgriff (3) und der Bodendüse (5) lösbar verbindbar ist.

2. Staubsauger nach Anspruch 1, **dadurch gekennzeichnet, dass** in einer ersten Konfiguration der erste Gehäusekorpus-Stutzen (21) mit dem ersten Saugrohr-Ende (41) verbunden ist, der zweite Gehäusekorpus-Stutzen (22) mit dem Handgriff (3) verbunden ist und der Saugrohr-Stutzen (43) mit der Bodendüse (5) verbunden ist und in einer zweiten Konfiguration des Staubsaugers der erste Gehäusekorpus-Stutzen (21) mit der Bodendüse (5) verbunden ist, der zweite Gehäusekorpus-Stutzen (22) mit dem ersten Saugrohr-Ende (41) verbunden ist und der Saugrohr-Stutzen (43) mit dem Handgriff (3) verbunden ist.

3. Staubsauger nach Anspruch 1 oder 2, **dadurch gekennzeichnet, dass** der Handgriff (3) einen hülsenartigen Handgriff-Abschnitt an einem Handgriff-Ende (31) aufweist, der ausgebildet ist, den zweiten Gehäusekorpus-Stutzen (22) und den Saugrohr-Stutzen (43) jeweils derart aufzunehmen, dass der Handgriff (3) mit dem zweiten Gehäusekorpus-Stutzen (22) oder dem Gehäusekorpus-Stutzen (43) lösbar verbunden ist.

4. Staubsauger nach einem der vorangehenden Ansprüche, **dadurch gekennzeichnet, dass** das Saugrohr (4) einen hülsenartigen Saugrohr-Abschnitt an dem ersten Saugrohr-Ende (41) aufweist, der ausgebildet ist, den ersten Gehäusekorpus-Stutzen (21) und den zweiten Gerätekorpus-Stutzen (22) jeweils derart aufzunehmen, dass das Saugrohr (4) mit dem ersten Gehäusekorpus-Stutzen (21) oder dem zweiten Gerätekorpus-Stutzen (22) lösbar verbunden ist.

5. Staubsauger nach einem der vorangehenden Ansprüche, **dadurch gekennzeichnet, dass** die Bodendüse (5) einen hülsenartigen Bodendüsen-Abschnitt (52) an einem Bodendüsen-Ende (51) aufweist, der ausgebildet ist, den ersten Gehäusekorpus-Stutzen (21) und den Saugrohr-Stutzen (43) jeweils derart aufzunehmen, dass die Bodendüse (5) mit dem ersten Gehäusekorpus-Stutzen (21) oder dem Saugrohr-Stutzen (43) lösbar verbunden ist.

6. Staubsauger nach einem der vorangehenden Ansprüche, **dadurch gekennzeichnet, dass** das Saugrohr (4) eine Entriegelungseinrichtung (44) aufweist, die an dem ersten Saugrohr-Ende (41) angeordnet ist und die zur jeweiligen Verbindung und/oder Lösung des ersten Saugrohr-Endes (41) mit und/oder von dem ersten Gehäusekorpus-Stutzen (21) und dem zweiten Gehäusekorpus-Stutzen (22) ausgebildet ist.

7. Staubsauger nach einem der vorangehenden Ansprüche, **dadurch gekennzeichnet, dass** die Bodendüse (5) eine zweite Entriegelungseinrichtung (53) aufweist, die zur jeweiligen Verbindung und/oder Lösung der Bodendüse (5) mit und/oder von dem ersten Gehäusekorpus-Stutzen (21) und dem Saugrohr-Stutzen (43) ausgebildet ist.

8. Staubsauger nach einem der vorangehenden Ansprüche, **dadurch gekennzeichnet, dass** der Handgriff (3) eine dritte Entriegelungseinrichtung (32) aufweist, die zur jeweiligen Verbindung und/oder Lösung des Handgriff (3) mit und/oder von dem zweiten Gehäusekorpus-Stutzen (22) und dem Saugrohr-Stutzen (43) ausgebildet ist.

9. Staubsauger nach einem der vorangehenden Ansprüche, **gekennzeichnet durch** einen Akkumulator, der ausgebildet ist, das Antriebsaggregat mit Strom zu versorgen.

10. Staubsauger nach einem der vorangehenden Ansprüche, **dadurch gekennzeichnet, dass** er als Zyklon-Staubsauger ausgebildet ist.

## Claims

1. Hand-held vacuum cleaner, comprising
- a housing body (2) which has a drive unit and a suction material container (1) and which has a first housing body connecting piece (21) which is arranged at a first device body end, and a second housing body connecting piece (22) which is arranged at a second device body end opposite the first device body end,
- a handle (3),
- a suction pipe (4) having a tubular opening at a first suction pipe end (41) and a suction pipe connecting piece (43) at a second suction pipe end (42) opposite the first suction pipe end (41), and
- a floor nozzle (5),
wherein the first housing body connecting piece (21) can be releasably connected to the first suction pipe end (41) and the floor nozzle (5), the second housing body connecting piece (22) can be releasably connected to the first suction pipe end (41) and the handle (3), and the suction pipe connecting piece (43) can be releasably connected to the handle (3) and the floor nozzle (5).

2. Vacuum cleaner according to claim 1, **characterised in that**, in a first configuration, the first housing body connecting piece (21) is connected to the first suction pipe end (41), the second housing body connecting piece (22) is connected to the handle (3) and the suction pipe connecting piece (43) is connected to the floor nozzle (5) and, in a second configuration of the vacuum cleaner, the first housing body connecting piece (21) is connected to the floor nozzle (5), the second housing body connecting piece (22) is connected to the first suction pipe end (41) and the suction pipe connecting piece (43) is connected to the handle (3).

3. Vacuum cleaner according to either claim 1 or claim 2, **characterised in that** the handle (3) has a sleeve-like handle portion at a handle end (31) that is designed to receive the second housing body connecting piece (22) and the suction pipe connecting piece (43) in each case such that the handle (3) is releasably connected to the second housing body connecting piece (22) or the housing body connecting piece (43).

4. Vacuum cleaner according to any of the preceding claims, **characterised in that** the suction pipe (4) has a sleeve-like suction pipe portion at the first suction pipe end (41) that is designed to receive the first housing body connecting piece (21) and the second device body connecting piece (22) in each case such that the suction pipe (4) is releasably connected to the first housing body connecting piece (21) or the second device body connecting piece (22).

5. Vacuum cleaner according to any of the preceding claims, **characterised in that** the floor nozzle (5) has a sleeve-like floor nozzle portion (52) at a floor nozzle end (51) that is designed to receive the first housing body connecting piece (21) and the suction pipe connecting piece (43) in each case such that the floor nozzle (5) is releasably connected to the first housing body nozzle (21) or the suction pipe nozzle (43).

6. Vacuum cleaner according to any of the preceding claims, **characterised in that** the suction pipe (4) has an unlocking device (44) which is arranged at the first suction pipe end (41) and which is designed to respectively connect and/or release the first suction pipe end (41) to and/or from the first housing body connecting piece (21) and the second housing body connecting piece (22).

7. Vacuum cleaner according to any of the preceding claims, **characterised in that** the floor nozzle (5) has a second unlocking device (53) which is designed to respectively connect and/or release the floor nozzle (5) to and/or from the first housing body connecting piece (21) and the suction pipe connecting piece (43).

8. Vacuum cleaner according to any of the preceding claims, **characterised in that** the handle (3) has a third unlocking device (32) which is designed to respectively connect and/or release the handle (3) to and/or from the second housing body connecting piece (22) and the suction pipe connecting piece (43).

9. Vacuum cleaner according to any of the preceding claims, **characterised by** a battery which is designed to supply the drive unit with electricity.

10. Vacuum cleaner according to any of the preceding claims, **characterised in that** it is designed as a cyclone vacuum cleaner.

## Revendications

1. Aspirateur guidé à la main, comprenant
- un corps de boîtier (2) comportant un groupe moteur propulseur et un récipient de matériau aspiré (1) et comportant un premier raccord de corps de boîtier (21) disposé au niveau d'une première extrémité de corps d'appareil et un second raccord de corps de boîtier (22) disposé au niveau d'une seconde extrémité de corps d'appareil opposée à la première extrémité de corps d'appareil,
- une poignée (3),
- un tuyau d'aspiration (4) présentant une ouverture tubulaire au niveau d'une première extrémité de tuyau d'aspiration (41) et un raccord de tuyau d'aspiration (43) au niveau d'une seconde extrémité de tuyau d'aspiration (42) opposée à la première extrémité de tuyau d'aspiration (41), et
- une buse de sol (5),
dans lequel le premier raccord de corps de boîtier (21) peut être relié de manière amovible à la première extrémité de tuyau d'aspiration (41) et à la buse de sol (5), le second raccord de corps de boîtier (22) peut être relié de manière amovible à la première extrémité de tuyau d'aspiration (41) et à la poignée (3), et le raccord de tuyau d'aspiration (43) peut être relié de manière amovible à la poignée (3) et à la buse de sol (5).

2. Aspirateur selon la revendication 1, **caractérisé en ce que**, dans une première configuration, le premier raccord de corps de boîtier (21) est relié à la première extrémité de tuyau d'aspiration (41), le second raccord de corps de boîtier (22) est relié à la poignée (3) et le raccord de tuyau d'aspiration (43) est relié à la buse de sol (5), et dans une seconde configuration de l'aspirateur, le premier raccord de corps de boîtier (21) est relié à la buse de sol (5), le second raccord de corps de boîtier (22) est relié à la première extrémité de tuyau d'aspiration (41) et le raccord de tuyau d'aspiration (43) est relié à la poignée (3).

3. Aspirateur selon la revendication 1 ou 2, **caractérisé en ce que** la poignée (3) comporte une partie de poignée en forme de manchon au niveau d'une extrémité de poignée (31), laquelle partie de poignée est conçue pour recevoir le second raccord de corps de boîtier (22) et le raccord de tuyau d'aspiration (43) respectivement de sorte que la poignée (3) est reliée de manière amovible au second raccord de corps de boîtier (22) ou au raccord de corps de boîtier (43).

4. Aspirateur selon l'une des revendications précédentes, **caractérisé en ce que** le tuyau d'aspiration (4) comporte une partie de tuyau d'aspiration en forme de manchon au niveau de la première extrémité de tuyau d'aspiration (41), laquelle partie de tuyau d'aspiration est conçue pour recevoir le premier raccord de corps de boîtier (21) et le second raccord de corps d'appareil (22) respectivement de sorte que le tuyau d'aspiration (4) est relié de manière amovible au premier raccord de corps de boîtier (21) ou au second raccord de corps d'appareil (22).

5. Aspirateur selon l'une des revendications précédentes, **caractérisé en ce que** la buse de sol (5) comporte une partie de buse de sol en forme de manchon (52) au niveau d'une extrémité de buse de sol (51) conçue pour recevoir la première buse de corps de boîtier (21) et la buse de tuyau d'aspiration (43) respectivement de sorte que la buse de sol (5) est reliée de manière amovible à la première buse de corps de boîtier (21) ou à la buse de tuyau d'aspiration (43).

6. Aspirateur selon l'une des revendications précédentes, **caractérisé en ce que** le tuyau d'aspiration (4) comporte un moyen de déverrouillage (44) disposé au niveau de la première extrémité de tuyau d'aspiration (41) et conçu pour relier et/ou séparer respectivement la première extrémité de tuyau d'aspiration (41) à et/ou du premier raccord de corps de boîtier (21) et du second raccord de corps de boîtier (22).

7. Aspirateur selon l'une des revendications précédentes, **caractérisé en ce que** la buse de sol (5) comporte un deuxième moyen de déverrouillage (53) conçu pour respectivement relier la buse de sol (5) au premier raccord de corps de boîtier (21) et au raccord de tuyau d'aspiration (43) et/ou pour la séparer de ceux-ci.

8. Aspirateur selon l'une des revendications précédentes, **caractérisé en ce que** la poignée (3) comprend un troisième moyen de déverrouillage (32) conçu pour respectivement relier la poignée (3) au second raccord de corps de boîtier (22) et au raccord de tuyau d'aspiration (43) et/ou pour la séparer de ceux-ci.

9. Aspirateur selon l'une des revendications précédentes, **caractérisé par** un accumulateur qui est destiné à alimenter le groupe moteur propulseur en énergie.

10. Aspirateur selon l'une des revendications précédentes, **caractérisé en ce qu'**il est réalisé sous la forme d'un aspirateur cyclone.
